# EUROPÄISCHE PATENTSCHRIFT

(11) **EP 1 303 696 B1**
(45) Veröffentlichungstag und Bekanntmachung des Hinweises auf die Patenterteilung: **06.05.2004**
(21) Anmeldenummer: 01953881.8
(22) Anmeldetag: 13.07.2001
(51) Int. Cl.: F02M 45/08, F02M 61/18, F02M 61/04

(54) **BRENNSTOFFEINSPRITZVENTIL**
FUEL INJECTION VALVE
SOUPAPE D'INJECTION DE CARBURANT

(30) Priorität: 15.07.2000 DE 10034445
(43) Veröffentlichungstag der Anmeldung: 23.04.2003
(73) Patentinhaber: ROBERT BOSCH GMBH, 70442 Stuttgart (DE)
(72) Erfinder: YILDIRIM, Fevzi, 70839 Gerlingen (DE); HOHL, Guenther, 70569 Stuttgart (DE); HUEBEL, Michael, 70839 Gerlingen (DE); KEIM, Norbert, 74369 Loechgau (DE)
(86) Internationale Anmeldenummer: PCT/DE2001/002541
(87) Internationale Veröffentlichungsnummer: WO 2002/006664

(56) Entgegenhaltungen:
- DE-A- 3 228 079
- DE-C- 926 643

## Beschreibung

### Stand der Technik

Die Erfindung geht aus von einem Brennstoffeinspritzventil nach der Gattung des Hauptanspruchs.

Aus der DE 32 28 079 A1 ist ein Brennstoffeinspritzventil bekannt, das zwei Ventilnadeln aufweist und durch diese mehrere Abspritzöffnungen getrennt steuern kann. Die Ventilnadeln werden dabei von jeweils einer Feder gegen jeweils einen Dichtsitz mit einer Vorspannungskraft beaufschlagt. Wird die eine Ventilnadel um einen gewissen Vorhub aus ihrem Dichtsitz angehoben, so schlägt sie gegen einen Anschlag der anderen Ventilnadel an und nimmt beim weiteren Hub diese Ventilnadel mit. Die beiden Dichtsitze der beiden Ventilnadeln verschließen unterschiedliche Abspritzöffnungen, die unter unterschiedlichen Winkeln ausgerichtet sein können. Jedoch ist der Aufbau vielteilig, und es müssen zwei Dichtsitze präzise hergestellt werden, wodurch hohe Kosten entstehen.

Aus der DE 30 48 304 A1 ist ein Brennstoffeinspritzventil für Brennkraftmaschinen mit einer Ventilnadel und einer Hilfsnadel in einer Bohrung der Ventilnadel bekannt. Die Ventilnadel wirkt an ihrem brennraumseitig als Ventilschließkörper ausgebildeten Abschnitt mit einer Ventilsitzfläche zu einem Dichtsitz zusammen, der Abspritzbohrungen von einem Brennstoffzulauf trennt. Die in der Ventilnadel geführte Hilfsnadel weist ebenfalls einen Ventilschließkörper auf, der mit einer zweiten Ventilsitzfläche des Brennstoffeinspritzventils zusammenwirkt. Durch eine in der Ventilnadel gelegene Feder wird die Hilfsnadel gegen die Ventilnadel gezogen, zu der hin sie ebenfalls mit einer Ventilsitzfläche in der Ventilnadel einen Dichtsitz bildet. Wenn das hydraulisch betätigte Brennstoffeinspritzventil durch Anstieg des Druckes, in der Brennstoffzuleitung zu öffnen beginnt, so wird die Hilfsnadel aus ihrem Dichtsitz in der Ventilnadel gegen den Dichtsitz im Ventilkörper gedrückt und verschließt eine Gruppe von Abspritzbohrungen, während eine weitere Gruppe von Abspritzbohrungen geöffnet ist. Steigt der Druck weiter an, so wird die Ventilnadel von ihrem Dichtsitz abgehoben und nimmt nach einem bestimmten Hub die Hilfsnadel mit, die gegen einen Anschlag der Ventilnadel anschlägt. Alle Abspritzbohrungen werden dann freigegeben. Nachteilig ist, daß insgesamt drei präzise zu fertigende Dichtsitze erforderlich sind.

Aus der DE 31 20 044 C2 ist ebenfalls ein Brennstoffeinspritzventil mit zwei Ventilnadeln bekannt, mit dem Abspritzöffnungen in zwei Gruppen geöffnet werden können. Dabei wird die eine Ventilnadel im Inneren der anderen, als Hohlnadel ausgebildeten Ventilnadel geführt. Diese als Hohlnadel ausgebildete Ventilnadel weist an ihrem brennraumseitigen Ende Abspritzbohrungen auf. Nachteilig ist, daß die Hohlnadel sehr aufwendig zu fertigen ist, da sie auch Abspritzbohrungen aufweist und somit an einem Bauteil zwei Funktionen, die jeweils eine präzise Herstellung des Bauteils erfordern, vereint sind.

### Vorteile der Erfindung

Das erfindungsgemäße Brennstoffeinspritzventil mit den kennzeichnenden Merkmalen des Anspruchs 1 hat demgegenüber den Vorteil, eine kostengünstige und fertigungstechnisch gut umzusetzende Lösung für nacheinander zu öffnende Gruppen von Abspritzöffnungen zu bieten, da die weitere Gruppe von Abspritzöffnungen zu ihrem getrennten Öffnen keinen weiteren präzise zu fertigenden Dichtsitz erfordert.

Insbesondere kann der Winkel, unter dem sich der Brennstoff im Strahlbild des Brennstoffeinspritzventils verteilt, in Abhängigkeit von dem Ventilhub verändert werden.

Durch die in den Uriteransprüchen angegebenen Maßnahmen sind vorteilhafte Weiterbildungen und Verbesserungen des in Anspruch 1 angegebenen Brennstoffeinspritzventils möglich.

Vorteilhaft kann durch Zungen der Tellerfeder ein erster Lochkreis aus Abspritzöffnungen überdeckt werden. Weitere Abspritzöffnungen können insbesondere verschiedene Abspritzwinkel aufweisen und zueinander um einen umfänglichen Winkel versetzt sein. Vorteilhaft kann so bei geringer Einspritzmenge und Last der Brennkraftmaschine zunächst nur eine bestimmte Anzahl Abspritzöffnungen geöffnet werden, die einen engen Abspritzwinkel der Abspritzöffnungen aufweist, so daß sich ein Brennstoffeinspritzstrahl bildet, bestehend aus Brennstoffstrahlen der Abspritzöffnungen, der einen insgesamt engen Winkel aufweist. Bei höherer Last der Brennkraftmaschine und entsprechenden Erfordernissen im Schichtladebetrieb einer mit Magermixkonzept betriebenen Brennkraftmaschine werden auch die Abspritzöffnungen des weiteren Lochkreises geöffnet. Diese können in einem größerem Abspritzwinkel angeordnet sein. Der Brennstoffeinspritzstrahl, der insgesamt eingespritzt wird, wird unter einem größeren Winkel abgegeben.

### Zeichnung

Ein erfindungsgemäßes Ausführungsbeispiel eines Brennstoffeinspritzventils ist in den Zeichnungen vereinfacht dargestellt und in der nachfolgenden Beschreibung näher erläutert. Es zeigen:
- Fig. 1: einen Ausschnitt aus einem Ausführungsbeispiel eines erfindungsgemäßen Brennstoffeinspritzventils in einer geschnittenen Darstellung im unbetätigten Zustand,
- Fig. 2: einen Ausschnitt aus dem Ausführungsbeispiel eines erfindungsgemäßen Brennstoffeinspritzventils entsprechend Fig. 1 in einer geschnittenen Darstellung im betätigten Zustand und
- Fig. 3: die Schnittebene III-III in Fig. 1 in Aufsicht.

### Beschreibung der Ausführungsbeispiele

Die Fig. 1 zeigt in einem Ausschnitt in einer geschnittenen Darstellung den Abschnitt eines erfindungsgemäßen Brennstoffeinspritzventils, der dem hier nicht dargestellten Brennraum einer Brennkraftmaschine zugewandt ist.

Ein Ventilkörper 1 ist mit einer Abspritzbohrungsplatte 2, die Abspritzöffnungen 4 aufweist, über eine Schweißnaht 3 verbunden und bildet zusammen mit diesem einen Ventilsitzkörper 22. Eine Ventilnadel 5 weist an ihrem dem nicht dargestellten Brennraum zugewandten Ende einen Ventilschließkörper 6 auf. Dieser Ventilschließkörper 6 ist über eine Schweißnaht 7 mit der Ventilnadel 5 verbunden. Der Ventilschließkörper 6 wirkt mit einer im Ventilkörper 1 vorgesehenen z. B. kegelstumpfförmigen Ventilsitzfläche 8 zu einem Dichtsitz 9 zusammen. In einer inneren Ausnehmung 10 in der Ventilnadel 5 ist ein Druckelement 11 vorhanden, das sich über eine Feder 12 gegen die Ventilnadel 5 abstützt. Das im Ausführungsbeispiel als Stufenzylinder ausgebildete Druckelement 11 drückt auf ein Federelement, hier eine Tellerfeder 13, die radial zur Mitte hin mehrere Zungen 14 aufweist. Das Druckelement 11 drückt auf den inneren Rand dieser Zungen 14. Dadurch wird die Tellerfeder 13 an den Ventilsitzkörper 22, im Ausführungsbeispiel an die Abspritzbohrungsplatte 2, gedrückt.

Fig. 1 zeigt das Brennstoffeinspritzventil in geschlossenem Zustand. Dabei ist die Tellerfeder 13 durch, das Druckelement 11 gegenüber ihrer Form in unbelastetem Zustand flach gepresst, und die Zungen 14 überdecken unter den Zungen 14 angeordnete äußere Abspritzöffnungen 15.

Das Druckelement 11 weist einen Bund 16 auf, der als Anschlag dient. Der mit der Ventilnadel 5 durch die Schweißnaht 7 verbundene Ventilschließkörper 6 bildet die als Gegenanschlag dienende Abstufung 17 in der Ausnehmung 10. Nach einem Teilhub h₁ der Ventilnadel 5 kommen Bund 16 und Abstufung 17 aneinander zu liegen.

In Fig. 2 ist dasselbe Ausführungsbeispiel der Erfindung dargestellt. Die Zeichnung zeigt denselben Ausschnitt, daher sind gleiche Teile mit denselben Bezugszeichen versehen. Jedoch ist das Brennstoffeinspritzventil in voll geöffnetem Zustand dargestellt.

In voll geöffnetem Zustand liegt der Bund 16 an der Abstufung 17 an und das Druckelement 11 wird von der Ventilnadel 5 mitgenommen. An dem Ventilsitzkörper 22, im Ausführungsbeispiel an der Abspritzbohrungsplatte 2, liegt die Tellerfeder 13 an. Das Druckelement 11 ist gegenüber dem geschlossenen Zustand des Brennstoffeinspritzventils, wie er in Fig. 1 dargestellt ist, von der Ventilnadel 5 über den Bund 16 und der an dem Bund 16 anliegenden Abstufung 17 von der Abspritzbohrungsplatte 2 abgehoben und übt auf die Zungen 14 der Tellerfeder 13 keine Kraft aus. Die Tellerfeder 13 nimmt daher die ihrer Vorspannung entsprechende Form an und gibt die unter den Zungen 14 angeordneten, von den Zungen 14 bisher überdeckten Abspritzöffnungen 15 frei.

Fig. 3 zeigt die Schnittebene III-III der Fig. 1. In der Abspritzbohrungsplatte 2 sind die Abspritzöffnungen 4 und eine zentrale Abspritzöffnung 18 sowie die von den Zungen 14 der Tellerfeder 13 überdeckten Abspritzöffnungen 15 angeordnet, die in der Aufsicht von den Zungen 14 verdeckt sind und daher gestrichelt angedeutet sind. Diese überdeckten Abspritzöffnungen 15 sind in einem ersten äußeren Lochkreis 19 angeordnet, dessen mittlere Umfangslinie gestrichelt eingezeichnet ist. Die nicht überdeckten Abspritzöffnungen 4 sind in einem zweiten inneren Lochkreis 20 angeordnet, dessen mittlere Umfangslinie ebenfalls gestrichelt eingezeichnet ist. Die Tellerfeder 13 ist im zusammengedrückten Zustand, entsprechend einem vollständig geschlossenem Brennstoffeinspritzventil, dargestellt. Es liegen dann alle Zungen 14 an der Abspritzbohrungsplatte 2 an.

Im geschlossenen Zustand des Brennstoffeinspritzventils sind alle Abspritzöffnungen 4, 15 durch den Dichtsitz 9 abgedichtet. Wird die Ventilnadel 5 durch einen hier nicht dargestellten Aktor (elektromagnetisch, piezoelektrisch oder magnetostriktiv) aus dem Dichtsitz 9 angehoben, so wird der Brennstoffzulauf zu den Abspritzöffnungen 4 und der zentralen Abspritzöffnung 18 freigegeben, jedoch sind die von den Zungen 14 der Tellerfeder 13 überdeckten Abspritzöffnungen 15 weiterhin verschlossen. Das Druckelement 11 drückt die Zungen 14 gegen die Abspritzbohrungsplatte 2 und verschließt die überdeckten Abspritzöffnungen 15.

Nach dem Teilhub h₁ (Fig. 1) der Ventilnadel 5 schlägt der Bund 16 des Druckelements 11 gegen die Abstufung 17 in der Ventilnadel 5. Bei der weiteren Hubbewegung der Ventilnadel 5 wird das Druckelement 11 von der Abspritzbohrungsplatte 2 angehoben. Die Zungen 14 wölben sich aufgrund der Eigenspannung der Tellerfeder 13 von der Abspritzbohrungsplatte 2 weg und geben die bisher überdeckten Abspritzöffnungen 15 frei. Durch die Größe des weiteren Hubes kann das Maß, wie weit sich die Zungen 14 aufwölben, bestimmt werden. Dadurch wird jedoch auch der Durchflußquerschnitt zu den überdeckten Abspritzöffnungen 15 festgelegt. Wenn die Ventilnadel 5 nur mit einem Hub kleiner als h₁ angehoben wird, werden nur die nicht überdeckten Abspritzöffnungen 4 geöffnet, sofern die Federkraft der Feder 12 größer als die Federkraft der Tellerfeder 13 ausgelegt ist.

Durch unterschiedliche Auslegung der Winkel, unter denen die überdeckten Abspritzöffnungen 15 und nicht überdeckten Abspritzöffnungen 4, 18 eingebracht sind, kann der Winkel eines Brennstoffeinspritzkegels insgesamt,beeinflußt werden. Vorteilhaft ermöglicht die erfindungsgemäße Ausführung eines Brennstoffeinspritzventils eine hohe Schaltfrequenz; durch die geringen bewegten Massen ist ein schnelles Ansprechen gewährleistet. Die erfindungsgemäße Ausführung ist auch kostengünstig zu realisieren.

Bei einem weiteren, nicht in einer Zeichnung dargestellten günstigen Ausführungsbeispiel ist die Tellerfeder 13 so geformt, daß sie durch geeignete Flächen nicht nur Abspritzöffnungen des ersten Lochkreises 19, sondern auch Abspritzöffnungen des zweiten Lochkreises 20 überdeckt und bei Entlastung die Abspritzöffnungen 4,15 der unterschiedlichen Lochkreise 19,20 nacheinander freigibt, indem sich Teile der Tellerfeder 13 von dem Lochkreis 20 bereits bei geringerer Entlastung hochwölben als von den Abspritzöffnungen des anderen Lochkreises 19, die von anderen Teilen der Tellerfeder 13 überdeckt werden.

## Patentansprüche

1. Brennstoffeinspritzventil, insbesondere Einspritzventil für Brennstoffeinspritzanlagen von Brennkraftmaschinen, mit einer Ventilnadel (5), die einen Ventilschließkörper (6) aufweist, der mit einer Ventilsitzfläche (8) in einem Ventilsitzkörper (22) zu einem Dichtsitz (9) zusammenwirkt, wobei stromabwärts des Dichtsitzes (9), mehrere Abspritzöffnungen (4, 15, 18) angeordnet sind, die gegenüber einem Brennstoffzulauf durch den Dichtsitz (9) abgedichtet sind,
**dadurch gekennzeichnet,**
**daß** der Ventilschließkörper (6) in einer zum Ventilsitzkörper (22) gewandten Ausnehmung (10) ein Druckelement (11) aufweist, das unter Vorspannung ein Federelement (13) so beaufschlagt, daß durch das Federelement (13) zumindest eine der Abspritzöffnungen (15) überdeckt ist und das Federelement (13) ohne Einwirkung des Druckelements (11) diese Abspritzöffnung (15) freigibt.

2. Brennstoffeinspritzventil nach Anspruch 1,
**dadurch gekennzeichnet,**
**daß** das Druckelement (11) einen Anschlag aufweist, an dem nach einem Teilhub (h₁) des Ventilschließkörpers (6) ein Gegenanschlag des Ventilschließkörpers (6) anliegt und das Druckelement (11) bei weiterem Hub von dem Ventilsitzkörper (22) anhebt.

3. Brennstoffeinspritzventil nach Anspruch 2,
**dadurch gekennzeichnet,**
**daß** der Anschlag des Druckelements (11) ein überstehender Bund (16) ist und der Gegenanschlag des Ventilschließkörpers (6) eine Abstufung (17) in der Ausnehmung (10) des Ventilschließkörpers (6) ist.

4. Brennstoffeinspritzventil nach einem der Ansprüche 1 bis 3,
**dadurch gekennzeichnet,**
**daß** das Federelement als Tellerfeder (13) ausgebildet ist und die Tellerfeder (13) radial nach innen ausgerichtete Zungen (14) aufweist, wobei zumindest eine Zunge (14) eine Abspritzöffnung (15) überdeckt, wenn die Zungen (14) an ihrem radial inneren Ende von dem Druckelement (11) gegen den Ventilsitzkörper (22) gedrückt werden.

5. Brennstoffeinspritzventil nach Anspruch 4,
**dadurch gekennzeichnet,**
**daß** ein Teil der Abspritzöffnungen (15) in einem ersten Lochkreis (19) überdeckt von Zungen (14) der Tellerfeder (13) angeordnet ist.

6. Brennstoffeinspritzventil nach Anspruch 5,
**dadurch gekennzeichnet,**
**daß** der Ventilsitzkörper (22) einen zweiten Lochkreis (20) aus Abspritzöffnungen (4), radial innen zum ersten Lochkreis (19) gelegen, aufweist und auch Abspritzöffnungen (4) des zweiten Lochkreises (20) durch entsprechend geformte Abschnitte der Tellerfeder (13) überdeckt sind.

7. Brennstoffeinspritzventil nach Anspruch 6,
**dadurch gekennzeichnet,**
**daß** die Tellerfeder (13) so geformt ist, daß sie bei Entlastung die Abspritzöffnungen (4,15) der unterschiedlichen Lochkreise (19,20) nacheinander freigibt.

8. Brennstoffeinspritzventil nach einem der vorhergehenden Ansprüche,
**dadurch gekennzeichnet,**
**daß** die Abspritzöffnungen (4,15,18) unterschiedliche Abspritzwinkel aufweisen.

9. Brennstoffeinspritzventil nach einem der vorhergehenden Ansprüche,
**dadurch gekennzeichnet,**
**daß** die Abspritzöffnungen (4,15,18) unterschiedliche Öffnungsdurchmesser und/oder unterschiedliche axiale Längen aufweisen.

10. Brennstoffeinspritzventil nach einem der vorhergehenden Ansprüche,
**dadurch gekennzeichnet,**
**daß** die Ventilnadel (5) mittels eines elektromagnetischen oder piezoelektrischen Aktors betätigbar ist.

11. Brennstoffeinspritzventil nach einem der vorhergehenden Ansprüche,
**dadurch gekennzeichnet,**
**daß** die Abspritzöffnungen (4,15,18) in einer Abspritzbohrungsplatte (2) eingebracht sind, die fest mit einem den Dichtsitz (9) aufweisenden Ventilkörper (1) verbunden ist.

## Claims

1. Fuel injection valve, in particular injection valve for fuel injection systems of internal combustion engines, having a valve needle (5) which has a valve-closing body (6) which interacts with a valve seat surface (8) in a valve seat body (22) to form a sealing seat (9), a plurality of spray-discharge openings (4, 15, 18) being arranged downstream of the sealing seat (9) and being sealed off with respect to a fuel inlet by the sealing seat (9), **characterized in that** the valve-closing body (6) has, in a recess (10) facing the valve seat body (22), a thrust element (11) which acts under prestress on a spring element (13) in such a manner that at least one of the spray-discharge openings (15) is covered by the spring element (13) and this spring element (13) opens up this spray-discharge opening (15) without the thrust element (11) acting.

2. Fuel injection valve according to Claim 1, **characterized in that** the thrust element (11) has a stop against which a mating stop of the valve-closing body (6) bears after a partial stroke (h₁) of the valve-closing body (6) and, when the stroke continues, lifts the thrust element (11) off the valve seat body (22).

3. Fuel injection valve according to Claim 2, **characterized in that** the stop of the thrust element (11) is a protruding collar (16) and the mating stop of the valve-closing body (6) is a step (17) in the recess (10) of the valve-closing body (6).

4. Fuel injection valve according to one of Claims 1 to 3, **characterized in that** the spring element is designed as a disc spring (13) and the disc spring (13) has tongues (14) which are orientated radially inwards, at least one tongue (14) covering a spray-discharge opening (15) when the tongues (14) are pressed at their radially inner end against the valve seat body (22) by the thrust element (11).

5. Fuel injection valve according to Claim 4, **characterized in that** some of the spray-discharge openings (15) are arranged in a first hole circle (19) covered by tongues (14) of the disc spring (13).

6. Fuel injection valve according to Claim 5, **characterized in that** the valve seat body (22) has a second hole circle (20) of spray-discharge openings (4), placed radially inwards with respect to the first hole circle (19), and spray-discharge openings (4) of the second hole circle (20) are also covered by correspondingly shaped sections of the disc spring (13).

7. Fuel injection valve according to Claim 6, **characterized in that** the disc spring (13) is shaped in such a manner that, when relieved of load, it successively opens up the spray-discharge openings (4, 15) of the different hole circles (19, 20).

8. Fuel injection valve according to one of the preceding claims, **characterized in that** the spray-discharge openings (4, 15, 18) have different spray-discharge angles.

9. Fuel injection valve according to one of the preceding claims, **characterized in that** the spray-discharge openings (4, 15, 18) have different opening diameters and/or different axial length.

10. Fuel injection valve according to one of the preceding claims, **characterized in that** the valve needle (5) can be actuated by means of an electromagnetic or piezoelectric actuator.

11. Fuel injection valve according to one of the preceding claims, **characterized in that** the spray-discharge openings (4, 15, 18) are made in a perforated spray-discharge plate (2) which is connected fixedly to a valve body (1) having the valve seat (9).

## Revendications

1. Injecteur de carburant, en particulier soupape d'injection pour des installations d'injection de carburant destinées à des moteurs à combustion interne, comportant une aiguille d'injecteur (5) qui présente un corps de fermeture de soupape (6) lequel pour obtenir un siège d'étanchéité (9) agit conjointement avec une surface de siège de soupape (8) située dans un corps de siège de soupape (22), plusieurs ouvertures d'éjection (4, 15, 18) qui sont rendues étanches au moyen du siège d'étanchéité (9) par rapport à une alimentation en carburant étant disposées en aval du siège d'étanchéité (9),
**caractérisée en ce que**
le corps de fermeture de soupape (6) présente dans une cavité (10) orientée vers le corps de siège de soupape (22) un élément de pression (11) qui, en étant précontraint sur un élément élastique (13), agit de telle manière qu'au moins une des ouvertures d'éjection (15) est recouverte par l'élément élastique (13) et l'élément élastique (13) libère cette ouverture d'éjection (15) sans que l'élément de pression (11) agisse.

2. Injecteur de carburant selon la revendication 1,
**caractérisé en ce que**
l'élément de pression (11) présente une butée contre laquelle une contre-butée du corps de fermeture de soupape (6) s'applique après une course partielle (h₁) du corps de fermeture de soupape (6) et soulève l'élément de pression (11) lorsque le corps de siège de soupape (22) continue sa course.

3. Injecteur de carburant selon la revendication 2,
**caractérisé en ce que**
la butée de l'élément de pression (11) est un joint (16) en saillie et la contre-butée du corps de fermeture de soupape (6) est un épaulement (17) dans la cavité (10) du corps de fermeture de soupape (6).

4. Injecteur de carburant selon l'une des revendications 1 à 3,
**caractérisée en ce que**
l'élément élastique est conçu en tant que ressort à disques (13) et le ressort à disques (13) présente des lames (14) orientées radialement vers l'intérieur, au moins une lame (14) recouvrant une ouverture d'éjection (15) lorsque les lames (14) à leur extrémité intérieure radiale sont pressées par l'élément de pression (11) contre le corps de siège de soupape (22).

5. Injecteur de carburant selon la revendication 4,
**caractérisée en ce qu'**
une partie des ouvertures d'aspersion (15) est disposée dans un premier cercle de trous (19) recouvert par des lames (14) du ressort à disques (13).

6. Injecteur de carburant selon la revendication 5,
**caractérisé en ce que**
le corps de siège de soupape (22) présente un deuxième cercle de trous (20) formé d'ouvertures d'éjection (4) situées radialement à l'intérieur par rapport au premier cercle de trous (19) et des ouvertures d'éjection (4) du deuxième cercle de trous (20) sont aussi recouvertes par des segments, façonnés de façon correspondante, du ressort à disques (13).

7. Injecteur de carburant selon la revendication 6,
**caractérisé en ce que**
le ressort à disques (13) est structuré de telle manière qu'il libère les unes après les autres les ouvertures déjection (4, 15) des différents cercles de trous (19, 20) lors d'une décharge.

8. Injecteur de carburant selon l'une des revendications précédentes,
**caractérisé en ce que**
les ouvertures d'éjection (4, 15, 18) présentent différents angles d'éjection.

9. Injecteur de carburant selon l'une des revendications précédentes,
**caractérisé en ce que**
les ouvertures d'éjection (4, 15, 18) présentent différents diamètres d'ouverture et/ou différentes longueurs axiales.

10. Injecteur de carburant selon l'une des revendications précédentes,
**caractérisé en ce que**
l'aiguille (5) peut être manoeuvrée au moyen d'un actionneur électromagnétique ou piézoélectrique.

11. Injecteur de carburant selon l'une des revendications précédentes,
**caractérisé en ce que**
les ouvertures d'éjection (4, 15, 18) sont façonnées dans une plaque à trous d'éjection (2) reliée à demeure à un corps de soupape (1) présentant le siège d'étanchéité (9).
